# FASCICULE DE BREVET EUROPEEN

(11) **EP 0 338 920 B1**
(45) Date de publication et mention de la délivrance du brevet: **02.12.1992**
(21) Numéro de dépôt: 89401083.4
(22) Date de dépôt: 19.04.1989
(51) Int. Cl.: F25B 9/02, F28F 1/12

(54) **Refroidisseur Joule-Thomson avec échangeur de chaleur formé d'une masse poreuse**
Joule-Thomson-Kühler mit einem Wärmetauscher aus poröser Masse
Joule-Thomson cooler with porous mass heat exchanger

(30) Priorité: 20.04.1988 FR 8805205
(43) Date de publication de la demande: 25.10.1989
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Bragard, Virginie, F-38120 Saint Egreve (FR); Chazot, Dominique, F-38360 Sassenage (FR); Reale, Serge, F-38100 Grenoble (FR)
(74) Mandataire: Vesin, Jacques

(56) Documents cités:
- EP-A- 0 112 782
- FR-A- 1 313 183
- FR-A- 2 081 613
- FR-A- 2 429 988
- FR-A- 2 602 316
- GB-A- 2 027 357
- US-A- 3 800 552
- US-A- 4 291 758
- K.D. TIMMERHAUS: "Advances in Cryogenic Engineering", vol. 18, 1973, pages 132-140, Plenum Press, New York, US

## Description

La présente invention est relative aux refroidisseurs cryogéniques à détente Joule-Thomson du type comprenant une enveloppe présentant un emplacement à refroidir, un serpentin destiné à véhiculer du gaz sous haute pression, disposé dans l'enveloppe et présentant un orifice de détente au voisinage de l'emplacement, et une masse poreuse emplissant la région de l'enveloppe qui contient le serpentin mais laissant libre une chambre de détente dans laquelle débouche ledit orifice de détente et formant, dans l'enveloppe, un trajet de retour pour le gaz détendu dans la chambre de détente, la masse poreuse étant constituée de particules granuleuses revêtues d'une couche d'un matériau ayant un point de fusion inférieur à celui de la matière dont sont constituées les particules, ces dernières étant liées les unes aux autres par fusion dudit matériau.

Un refroidisseur de ce type, pour cryosonde chirurgicale, est décrit dans le document US-A-3 800 552.

La présente invention concerne plus particulièrement les refroidisseurs destinés à obtenir très rapidement des températures basses comprises entre 80 et 200K environ et utilisés par exemple pour refroidir des détecteurs infra-rouges, comme décrit dans le document FR-A-2 602 316.

La présente invention a pour but de fournir une technologie simple et économique de réalisation d'un tel refroidisseur, permettant d'obtenir une température basse très proche du point d'ébullition normal du gaz détendu et très bien reproductible.

A cet effet, l'invention a pour objet un refroidisseur du type précité, caractérisé en ce que les particules sont constituées de billes ayant un diamètre uniforme et du même ordre de grandeur que le diamètre extérieur du tube constituant le serpentin.

Le document FR-A-2 081 613 décrit par ailleurs un échangeur de chaleur, plus particulièrement une chaudière, comportant des groupes de particules ou de boules liées disposées entre des canalisations parallèles de circulation de fluide et traversées par un gaz chaud.

Des exemples de mise en oeuvre de l'invention vont maintenant être décrits en regard du dessin annexé, sur lequel les figures 1 et 2 sont des vues en coupe axiale de deux modes de réalisation d'un cryostat comprenant un refroidisseur conforme à l'invention.

Le cryostat représenté à la figure 1 a la même constitution générale que celui décrit en regard de la figure 9 du document FR-A-2 602 316 précité. Il comprend un refroidisseur Joule-Thomson 1 disposé dans une enceinte sous vide 2. L'ensemble possède un axe général de symétrie X-X supposé vertical.

Le refroidisseur 1 comprend une enveloppe cylindrique 3 à simple paroi ouverte vers le haut et constituée elle-même d'un tronçon tubulaire métallique 4 obturé à son extrémité inférieure par une coupelle 5 en cuivre, un serpentin capillaire 6 en acier inoxydable, et une masse poreuse 7 qui constitue la seule différence entre ce cryostat et celui de la figure 9 du FR-A précité. Un élément 8 à refroidir, par exemple un disque formant détecteur infra-rouge, est fixé sur le fond de la coupelle 5, à l'extérieur de celle-ci.

L'extrémité supérieure du tronçon 4 est emboîtée et brasée hermétiquement dans une ouverture 9 d'un couvercle circulaire 10 du cryostat. Le serpentin 6 pénètre dans l'enveloppe 3 par l'ouverture 9, puis présente une partie bobinée en hélice à peu près jusqu'à l'extrémité inférieur du tronçon 4. Toute la partie bobinée du serpentin est noyée dans la masse poreuse 7, laquelle emplit l'espace laissé libre par le serpentin dans la partie correspondante du tronçon 4, jusqu'à l'extrémité inférieure de celui-ci.

L'extrémité aval du serpentin 6 émerge sur une courte longueur sous la masse 7, est recourbée horizontalement sous cette masse, est obturée à son extrémité et présente latéralement un orifice de détente calibré 11 orienté vers le bas.

La coupelle métallique 5 est fixée hermétiquement à l'extrémité inférieure du tronçon 4 et ménage sous la masse 7 une chambre de détente 12 dans laquelle débouche l'orifice 11.

La masse poreuse 7 est constituée de billes de bronze étamées liées les unes aux autres, au serpentin 6 et au tronçon 4, par fusion de l'étain, comme on le décrira en détail plus loin.

L'enceinte sous vide 2 est définie d'une part par le refroidisseur 1 et d'autre part par le couvercle 10 et par des tronçons tubulaires 13, 14 d'axe X-X, ces éléments étant reliés les uns aux autres par des ensembles brides - colliers - dispositifs d'étanchéité 15. L'enceinte du cryostat est reliée vers le bas à une pompe à vide (non représentée).

Pour réaliser le refroidisseur 1, le serpentin capillaire 6 est bobiné en hélice sur un mandrin (non représenté), lequel est ensuite retiré. L'hélice est disposée avec un large jeu radial dans le tronçon tubulaire 4, et ce dernier est empli de billes de bronze de 0,5 mm de diamètre sur lesquelles on a au préalable déposé une fine couche d'étain ayant une épaisseur de l'ordre de 5 microns, jusqu'à ce que la partie bobinée du serpentin soit complètement recouverte. Dans cet exemple, le diamètre des billes est un peu supérieur au diamètre extérieur du tube capillaire 6 ; plus généralement, suivant les performances demandées au refroidisseur, le diamètre des billes peut être grossièrement du même ordre de grandeur que ce diamètre extérieur, et le rapport du diamètre des billes à l'épaisseur de la couche fusible peut être de l'ordre de 100.

Un légère vibration est appliquée à l'ensemble pour permettre une disposition homogène des billes dans l'espace qui leur est imparti, disposition qui peut être contrôlée par pesée de l'échangeur.

Quelques gouttes d'acide tel que le produit de la Société All State vendu sous la dénomination commerciale "Duzall Flux" sont réparties entre les billes, puis l'ensemble est chauffé, par exemple avec un dispositif de soufflage d'air chaud à 600°C, dans un four, par induction, etc. La température de chauffage est choisie supérieure à la température de fusion de l'étain mais inférieure à celle du bronze.

Après refroidissement, l'ensemble est rincé à l'eau chaude et séché, puis les éléments 5 et 8 sont mis en place.

En fonctionnement, après avoir établi un vide secondaire (inférieur à 10⁻⁴ mb) dans l'enceinte du cryostat, on relie l'extrémité extérieure du serpentin 6 à une source d'un gaz sous très haute pression, par exemple d'argon sous 700 bars. Le gaz haute pression, épuré par un filtre (non représenté), circule dans le serpentin, est détendu et donc refroidi au passage de l'orifice 11, et pénètre dans la chambre 12. De là, il remonte à travers la masse poreuse 7 en cédant, essentiellement par l'intermédiaire de cette masse, du froid au gaz haute pression contenu dans le serpentin 6, et le gaz haute pression s'évacue à l'atmosphère à travers l'ouverture 9. Ainsi, la température diminue rapidement dans la chambre 12, jusqu'à formation dans celle-ci de liquide à la température qui correspond à la pression qui y règne, laquelle est définie par la perte de charge du circuit basse pression à travers la masse 7.

On a pu ainsi obtenir un temps de mise en froid à 100 K inférieur à une seconde, ainsi qu'une autonomie à 100 K supérieure à deux minutes, avec un refroidisseur de diamètre extérieur de l'ordre de 3 mm et en utilisant 50 cm³ d'argon stocké sous 700 bars.

La perte de charge du circuit basse pression formé par la masse poreuse 7 est faible, car les ponts thermiques entre billes constituées par la fusion de l'étain sont petits et n'obstruent pas les espaces interbilles. De plus, cette perte de charge est très bien reproductible. On peut ainsi produire en série des refroidisseurs ayant une température basse précise et très proche du point d'ébullition normal du gaz détendu.

Le cryostat représenté à la figure 2 à la même constitution générale que celui décrit en regard de la figure 8 du FR-A-2 602 316 précité. Il comprend également un refroidisseur Joule-Thomson 1A de structure analogue à celui de la figure 1, disposé dans une enceinte sous vide 2A, mais la configuration générale est plane et circulaire et supposée d'axe vertical.

Le serpentin capillaire 6A en acier inoxydable est enroulé en une spirale plane à spires jointives ; l'extrémité extérieure de ce tube est pourvue d'un filtre (non représenté), tandis que son extrémité intérieure est obturée et présente un orifice de détente calibré 11A orienté axialement.

L'enceinte sous vide 2A est constituée par deux plaques planes 4A, 4B ayant une bonne résistance aux contraintes mécaniques et thermiques, notamment en acier inoxydable. Ces plaques 4A, 4B ont le même diamètre extérieur que la spirale 6A et comportent un rebord périphérique cylindrique 16 dirigé à l'opposé de la spirale. Un rondelle 17 est fixée par brasage, soudage ou collage sur chaque rebord 16, après mise sous vide, de façon à constituer de chaque côté du refroidisseur une chambre sous vide scellée. L'élément 8 à refroidir est fixé au centre de la plaque 4A vers laquelle est orienté l'orifice de détente 11A, dans la chambre sous vide correspondante.

La masse poreuse 7A est de nouveau la seule différence entre ce refroidisseur et celui de la figure 8 du FR-A précité. Le serpentin est disposé dans un plan horizontal situé à égale distance des deux plaques 4A, 4B et espacé de celles-ci, et la masse 7A emplit tout l'espace restant libre entre ces deux plaques, à l'exception d'une région centrale formant chambre de détente 12A, dans laquelle débouche l'orifice 11A. Comme précédemment, la masse 7A est constituée de billes de bronze étamées liées les unes aux autres, au serpentin 6A et aux plaques 4A, 4B par fusion de l'étain.

Comme on le comprend, le refroidisseur suivant l'invention peut posséder d'autres configurations, par exemple une configuration conique intermédiaire entre celles des figures 1 et 2. Par ailleurs, suivant les applications, d'autres couples de matériaux peuvent être envisagés pour constituer des billes et leur revêtement fusible, les billes pouvant être par exemple en une matière céramique.

## Revendications

1. Refroidisseur Joule-Thomson (1; 1A), du type comprenant une enveloppe (3 ; 4A, 4B) présentant un emplacement à refroidir (5), un serpentin (6 ; 6A) destiné à véhiculer du gaz sous haute pression, disposé dans l'enveloppe et présentant un orifice de détente (11; 11A) au voisinage de l'emplacement, et une masse poreuse (7 ; 7A) emplissant la région de l'enveloppe qui contient le serpentin mais laissant libre une chambre de détente (12 ; 12A) dans laquelle débouche ledit orifice de détente et formant, dans l'enveloppe, un trajet de retour pour le gaz détendu dans la chambre de détente, la masse poreuse (7 ; 7A) étant constituée de particules granuleuses revêtues d'une couche d'un matériau ayant un point de fusion inférieur à celui de la matière dont sont constituées les particules, ces dernières étant liées les unes aux autres par fusion dudit matériau, caractérisé en ce que les particules sont constituées de billes ayant un diamètre uniforme du même ordre de grandeur que le diamètre extérieur du tube constituant le serpentin (6 ; 6A).

2. Refroidisseur selon la revendication 1, caractérisé en ce que les billes sont métalliques et ledit matériau est un métal à bas point de fusion.

3. Refroidisseur selon la revendication 2, caractérisé en ce que la masse poreuse (7 ; 7A) est constituée de billes de bronze étamées.

4. Refroidisseur selon l'une quelconque des revendications 1 à 3, caractérisé en ce que la masse poreuse (7 ; 7A) est également liée à l'enveloppe (3 ; 4A, 4B) et au serpentin (6 ; 6A) par fusion dudit matériau.

5. Refroidisseur selon l'une quelconque des revendications 1 à 4, caractérisé en ce que le rapport du diamètre des billes à l'épaisseur de la couche dudit matériau est de l'ordre de 100.

6. Refroidisseur selon l'une quelconque des revendications 1 à 5, caractérisé en ce que le serpentin (6 ; 6A) est un capillaire.

7. Refroidisseur selon l'une quelconque des revendications 1 à 6, caractérisé en ce que l'enveloppe (3) est cylindrique et le serpentin (6) bobiné en hélice.

8. Refroidisseur selon la revendication 7, caractérisé en ce que la masse poreuse (7) emplit l'espace intérieur de l'hélice.

9. Refroidisseur selon l'une quelconque des revendications 1 à 6, caractérisé en ce que l'enveloppe (4A, 4B) est plate et le serpentin (6A) bobiné en spirale.

10. Refroidisseur selon l'une quelconque des revendications 6 à 9, caractérisé en ce qu'il est disposé dans une enceinte sous vide (2, 2A).

## Patentansprüche

1. Joule-Thomson-Kühler (1; 1A) mit einem Mantel (3; 4A, 4B), der eine Stelle (5) zum Kühlen, eine Schlange (6; 6A), die dazu bestimmt ist, Gas unter hohem Druck zu transportieren,und in dem Mantel angeordnet ist, und eine Entspannungsöffnung (11; 11A) in der Nachbarschaft der Stelle aufweist, und eine poröse Masse (7; 7A) aufweist, welche den Bereich des Mantels ausfüllt, der die Schlange enthält, aber eine Entspannungskammer (12; 12A) frei läßt, in welche die Entspannungsöffnung mündet und im Mantel einen Rücklauf für das in der Entspannungskammer entspannte Gas bildet, wobei die poröse Masse (7; 7A) aus körnigen Teilchen gebildet ist, die mit einer Materialschicht überzogen sind, welche einen Schmelzpunkt hat, der niedriger ist als der des Materials, aus dem die Teilchen bestehen, wobei letztere miteinander durch Schmelzen des Materials verbunden sind, dadurch gekennzeichnet, daß die Teilchen aus kleinen Kugeln bestehen mit einem gleichförmigen Durchmesser gleicher Größenordnung wie der Außendurchmesser des die Schlange (6; 6A) bildenden Rohres.

2. Kühler nach Anspruch 1, dadurch gekennzeichnet, daß die kleinen Kugeln metallisch sind und das Material ein Metall mit niedrigem Schmelzpunkt ist.

3. Kühler nach Anspruch 2, dadurch gekennzeichnet, daß die poröse Masse (7; 7A) aus kleinen foliierten Bronzekugeln besteht.

4. Kühler nach einem der Ansprüche 1 bis 3, dadurch gekennzeichnet, daß die poröse Masse (7; 7A) auch mit dem Mantel (3; 4A, 4B) und mit der Schlange (6; 6A) durch Schmelzen des Materials verbunden ist.

5. Kühler nach einem der Ansprüche 1 bis 4, dadurch gekennzeichnet, daß das Verhältnis des Durchmessers der kleinen Kugeln zur Dicke der Schicht des Materials in der Größenordnung von 100 liegt.

6. Kühler nach einem der Ansprüche 1 bis 5, dadurch gekennzeichnet, daß die Schlange (6; 6A) eine Kapillare ist.

7. Kühler nach einem der Ansprüche 1 bis 6, dadurch gekennzeichnet, daß der Mantel (3) zylindrisch ist und die Schlange (6) schraubenförmig gewickelt ist.

8. Kühler nach Anspruch 7, dadurch gekennzeichnet, daß die poröse Masse (7) den Raum innerhalb der Schraube füllt.

9. Kühler nach einem der Ansprüche 1 bis 6, dadurch gekennzeichnet, daß der Mantel (4A, 4B) flach ist und die Schlange (6A) spiralenförmig gewickelt ist.

10. Kühler nach einem der Ansprüche 6 bis 9, dadurch gekennzeichnet, daß er in einem unter Vakuum stehenden Raum (2, 2A) angeordnet ist.

## Claims

1. Joule-Thomson cooler (1 ; 1A) of the type comprising a casing (3 ; 4A, 4B) presenting a location (5) for cooling, a coil (6 ; 6A) for carrying the gas under high pressure, arranged in the casing and with an expansion opening (11 ; 11A) in the vicinity of the location, and a porous mass (7 ; 7A) filling the region of the casing which contains the coil, but leaving free an expansion chamber (12 ; 12A) into which said expansion opening runs and forming, in the casing, a return passage for the expanded gas in the expansion chamber, the porous mass (7 ; 7A) being formed of granular particles coated with a covering of a material which has a fusion point lower than that of the substance of which the particles are formed, the particles being connected one with the other by fusion of said material, characterised in that the particles are formed of balls having a uniform diameter of the same order of magnitude as the outside diameter of the tube which forms the coil (6 ; 6A).

2. Cooler according to claim 1, characterised in that the balls are metallic and said material is a metal with a low fusion point.

3. Cooler according to claim 2, characterised in that the porous mass (7 ; 7A) is formed of bronze-coated balls.

4. Cooler according to any one of the claims 1 to 3, characterised in that the porous mass (7 ; 7A) is connected to the casing (3 ; 4A, 4B) and also to the coil (6 ; 6A) by fusion of said material.

5. Cooler according to any one of the claims 1 to 4, characterised in that the ratio of the diameter of the balls to the thickness of the covering of said material is of the order of 100.

6. Cooler according to any one of the claims 1 to 5, characterised in that the coil (6 ; 6A) is a capillary tube.

7. Cooler according to any one of the claims 1 to 6, characterised in that the casing (3) is cylindrical and the coil (6) wound as a helix.

8. Cooler according to claim 7, characterised in that the porous mass (7) fills the interior space of the helix.

9. Cooler according to any one of the claims 1 to 6, characterised in that the casing (4A, 4B) is flat and the coil (6A) is wound as a spiral.

10. Cooler according to any one of the claims 6 to 9, characterised in that it is arranged in an enclosure under vacuum (2, 2A).
